# EUROPÄISCHE PATENTANMELDUNG

(11) **EP 0 406 222 A2**
(43) Veröffentlichungstag der Anmeldung: **02.01.1991**
(21) Anmeldenummer: 90890193.7
(22) Anmeldetag: 26.06.1990
(51) Int. Cl.: G09F 11/02

(54) **Schautafel**

(30) Priorität: 27.06.1989 AT 1578/89
(71) Anmelder: Wikturna, Heinz, A-1110 Wien (AT); Gerl, Günter, A-1050 Wien (AT)
(72) Erfinder: Wikturna, Heinz, A-1110 Wien (AT); Gerl, Günter, A-1050 Wien (AT)

(57) **Zusammenfassung**

Die Erfindung betrifft eine Schautefel mit mehreren nebeneinander angeordneten drehbaren Lamellen (Prismenwender), welche in erster Linie dadurch gekennzeichnet, daß zumindest ein Teil der Lamellen (2) einzeln angetrieben ist, daß für den Einzelantrieb je ein Elektroantrieb (15) vorgesehen ist, dessen Welle, gegebenenfalls unter Zwischenschaltung eines Untersetzungsgetriebes (16), mit der Lamellendrehachse (12) verbunden ist, und daß mit der Lamellendrehachse (12) eine den Antrieb steuernde Steuereinrichtung verbunden ist.

## Beschreibung

Die Erfindung betrifft eine Schautafel mit mehreren nebeneinander angeordneten drehbaren Lamellen. Derartige Schautafeln werden auch Prismenwender genannt.

Solche Schautafeln sind unter anderem als Werbetafeln und Anzeigetafeln bekannt. Sie bieten den Vorteil, die gesamte Fläche der Schautafel für mehrere Schaubilder zur Verfügung zu stellen, zumeist zwei oder drei Schaubilder, die durch Verdrehen der Lamellen in aufeinander abgestimmter zeitlicher Aufeinanderfolge erscheinen.

Die bisher gebräuchlichen Schautafeln weisen jeweils einen zentralen Antrieb auf, durch den alle Lamellen der Schautafel gleichzeitig um den jeweils notwendigen Winkelbetrag gedreht werden. Die Kraftübertragung vom Zentralantrieb auf die Lamellen erfolgt dabei bevorzugterweise über Kettenantrieb oder Zahnräder. Durch diese Antriebsart ergibt sich jedoch der Nachteil, daß die äußere Form der Schautafel nur die eines ebenen Rechteckes sein kann. Gebogene Schautafeln oder Schautafeln mit vom Rechteck abweichenden Formen, wie z.B. geschwungenen und gebogenen Formen, sind in der Praxis nicht möglich. Weiters weisen die bekannten Schautafeln den Nachteil auf, daß alle Lamellen gleichzeitig bewegt werden. Die Erzielung von Effekten durch zeitlich verzögerte Bewegungen der einzelnen Lamellen einer Schautafel sind nicht möglich. Weiters sind auch einzeln angetriebene Lamellen in der Literatur bekannt geworden, die jedoch den praktischen Anforderungen nicht entsprochen haben.

Die vorliegende Erfindung hat sich zur Aufgabe gemacht, Schautafeln der eingangs genannten Art vorzusehen, bei denen die aufgezeigten Nachteile nicht gegeben sind. Insbesondere sollen die äußeren Umrißformen der Schautafeln beliebig wählbar und den jeweiligen Erfordernissen anpaßbar sein. Weiters sollen Effekte, wie Wischeffekt und Blättereffekt ermöglicht werden. Die Schautafel soll dabei eine einfache und kostengünstige Konstruktion und eine sichere und variable Steuerung aufweisen.

Die erfindungsgemäße Schautafel ist in erster Linie dadurch gekennzeichnet, daß zumindest ein Teil der Lamellen einzeln angetrieben ist, daß für den Einzelantrieb je ein Elektroantrieb vorgesehen ist, dessen Welle, gegebenenfalls unter Zwischenschaltung eines Untersetzungsgetriebes, mit der Lamellendrehachse verbunden ist, und daß ist der Lamellendrehachse eine den Antrieb steuernde Steuereinrichtung verbunden ist. Weitere Merkmale sind den Patentansrüchen, der nachfolgenden Beschreibung und den Zeichnungen zu entnehmen.

Die Zeichnungen stellen die Erfindung anhand einiger nicht einschränkender Ausführungsbeispiele dar und sind schematisch gehalten. Die Fig. 1 und 2 zeigen erfindungsgemäße Schautafeln in ihrer Ansicht auf einem Träger, wie z.B. einem Gebäude. Fig. 3 zeigt einen Längsschnitt durch eine Lamelle gemäß Schnittlinie III-III in Fig. 5 und Fig. 5 einen Schnitt gemäß der Linie V-V in Fig. 3. Fig. 4 ist eine Schnittdarstellung gemäß der Linie IV-IV in Fig. 3. Die Längsschnitte sind verkürzt dargestellt, und der Innenaufbau der Lamellen ist nur in den Fig. 3 und 4 eingezeichnet. Fig. 6 ist eine Ansicht in Richtung des Pfeiles VI in Fig. 3. Fig. 7 bis 10 zeigen zwei Details in einander zugeordneten Rissen. Fig. 11 und 12 sind schematische Schaltbilder.

Die Fig. 1 uns 2 zeigen zwei verschiedene Ausführungen der erfindungsgemäßen Schautafel. In Fig. 1 ist die Schautafel nach vorne gewölbt und mit ihren Seitenkanten an einer schematisch angedeuteten Hauswand 1 befestigt. Von der Schautafel sind von außen sichtbar die Sichtflächen der Lamellen 2 und der der Form der Schautafel angepaßte Rahmen 3.

Bei der Ausführungsform Fig. 2 ist die Schautafel eben ausgeführt und hat eine tonnenförmige Umrißgestalt. Die Gestalt ist im Rahmen der Erfindung beliebig wählbar und kann z.B. auch kreisrund sein.

Gemäß Erfindung ist jede Lamelle einzeln angetrieben und weist prinzipiell einen Aufbau auf, wie er in den Fig. 3 - 5 dargestellt ist. Die hier dargestellte Lamelle weist drei Sichtflächen auf. Möglich sind aber z.B. auch zwei Sichtflächen oder mehr als drei Sichtflächen.

Jede Lamelle 2 weist als tragenden Körper eine Seele 4 auf, die sich über die gesamte Länge der Lamelle erstreckt und am oberen Ende eine Schaltscheibe 5 und am unteren Ende eine Stützscheibe 6 trägt. An der Seele 4 sind abnehmbar sogenannte Splits 7 befestigt (Fig. 4), die nach außen hin die Sichtflächen 8 aufweisen. Auf den Sichtflächen 8 sind die jeweils gewünschten Streifen der Reklameaufschrift etc. befestigt. Die Splits 7 ragen mit einem Halteelement 9 in eine entsprechende Haltenut 10 eines Befestigungselementes 11 in Form eines elastichen Körpers, der in einem Längsschlitz der Seele 4 sitzt. Die Splits 7 sind so mit der Seele 4 sicher verbunden und können bei Wechsel der Sichtfläche 8 doch leicht abgenommen und wieder eingesetzt werden. Das Halteelement 9 ist ein Steg, der sich über den wesentlichen Teil der Länge der Lamellen erstreckt, was auch für das Halteelement 11 zutrifft.

Die Stützscheibe 6 und die Schaltscheibe 5 nehmen in der Mittellängsachse der Lamelle Drehachsen 12, 13 auf, wobei die Drehachse 13 über ein Stützlager 14 am unteren Teil des Rahmens 3 abgestützt ist und wobei die Drehachse 12 als Welle mit dem Einzelantrieb verbunden ist. In dem dargestellten Ausführungsbeispiel (Fig. 3) ist für den Einzelantrieb ein Elektroantrieb 15 im oberen Teil des Rahmens 3 vorgesehen. Der Elektroantrieb 15 kann zwischen Elektromotor und Welle 12 ein entsprechendes Getrieb 16 aufweisen.

Wird der Antrieb 15 in Drehung versetzt, dann verdreht er die damit verbundene Lamelle und zeigt zeitlich aufeinanderfolgend die verschiedenen Sichtflächen 8 der Lamelle.

Der Antrieb 15 mit Getriebe 16 ist über eine Montageplatte 22 mit zwei Schaltfühlern 18, 19 zu einer Baueinheit zusammengeschlossen, die über Klammern 23 leicht und rasch am Rahmen 3 befestigbar ist. Die Montageplatte 22 ist in den Fig. 9, 10 dargestellt. Sie weist einen Schenkel 24 zur Befestigung der Schaltfühler auf. Das Loch 25 dient zur Aufnahme der Welle 12 des Antriebs 15. Auf der Montageplatte sitzt jeweils noch eine Anschlußleiste 26 (Fig. 3), die in Fig. 11 schaltungsmäßig dargestellt ist.

Die Steuerung jeder einzelnen Lamelle der erfindungsgemäßen Schautafel erfolgt über eine Steuereinrichtung, die zum einen aus einer zentralen Steuereinheit 17 für alle Lamellen einer Schautafel und zum anderen aus der Steuerscheibe 5 und zugehörigen Schaltfühlern 18, 19 besteht.

Gemäß Fig. 7, 8 weist die Steuerscheibe 5 Steuerelemente 20, 21 in Form radialer Nuten auf, wobei die außen liegenden Steuerelemente 20 den Schaltfühler 19 und die weiter innen liegenden Steuerelemente 21 den Schaltfühler 18 betätigen. Die Steuerelemente 20 steuern das schrittweise Verdrehen der Lamelle von einer Sichtfläche zur anderen Sichtfläche. Das weiter nach innen ragende Steuerelement 21 definiert eine Grundstellung der Lamelle und bewirkt die Synchronisation der Drehung aller Lamellen einer Schautafel, wenn es z.B. durch mechanische Einwirkungen zu einer asynchronen Stellung einer oder mehrerer Lamellen kommt.

Die Fig. 11 und 12 zeigen schematisch die erfindungsgemäße Steuerung für ein Ausführungsbeispiel des Prismenwenders für maximal 78 Prismen bzw. Lamellen. Gemäß Fig. 11 versorgt der Netzteil 27 die Systemsteuerung 28 mit einer stabilisierten Gleichspannung von 5 Volt. Die Systemsteuerung 28 ist programmierbar bis 4 096 Schritte für 78 Prismen. Die Systemsteuerung steuert die einzelnen Motoransteuerungen 29, die jedem Prisma zugeordnet sind. Die Motoransteuerungen werden vom Netzteil 30 mit 48 Volt Spannung versehen. Die beiden Schaltfühler 18, 19 melden jeweils die Drehstellung der Schaltscheibe 5 bzw. der darauf befindlichen Steuerelemente 20 und 21. Die Motoransteuerungen 29 schalten in Zusammenwirken mit der Systemsteuerung 28 zu den entsprechenden Zeitpunkten die Elektroantriebe 15 ein und aus.

Die Fig. 12 stellt den gesamten Steuerungsablauf für zwei Prismenmotoren dar und ist aus der Darstellung heraus verständlich.

## Patentansprüche

1. Schautafel mit mehreren nebeneinander angeordneten drehbaren Lamellen (Prismenwender), dadurch gekennzeichnet, daß zumindest ein Teil der Lamellen (2) einzeln angetrieben ist, daß für den Einzelantrieb je ein Elektroantrieb (15) vorgesehen ist, dessen Welle, gegebenenfalls unter Zwischenschaltung eines Untersetzungsgetriebes (16), mit der Lamellendrehachse (12) verbunden ist, und daß mit der Lamellendrehachse (12) eine den Antrieb steuernde Steuereinrichtung verbunden ist.

2. Schautafel nach Anspruch 1, dadurch gekennzeichnet, daß die Steuereinrichtung eine Schaltscheibe (5) ist, die von Schaltfühlern (18, 19) zur Steuerung des Antriebes abgetastet wird.

3. Schautafel nach Anspruch 2, dadurch gekennzeichnet, daß je Schaltscheibe (5) zwei Steuerbahnen mit Steuerelementen (20, 21) und zwei zugehörige Schaltfühler (18, 19) vorgesehen sind.

4. Schautafel nach Anspruch 3, dadurch gekennzeichnet, daß die eine Steuerbahn eine der Zahl der Prismenflächen entsprechende Zahl, bevorzugt drei, Steuerelemente (20) und die andere Steuerbahn ein Steuerelement (21) aufweist.

5. Schautafel nach einem der vorhergehenden Ansprüche 1 bis 4, dadurch gekennzeichnet, daß eine Steuerelektronik (17) vorgesehen ist, durch die in vorbestimmbaren Zeitabständen gleichzeitg oder nicht gleichzeitig die Elektroantriebe (15) der einzelnen Lamellen einschaltbar und nach Erreichen des Schalters (19) des nächsten Steuerelementes (20) ausschaltbar ist.

6. Schautafel nach Anspruch 5, dadurch gekennzeichnet, daß durch die Steuerelektronik in bestimmten Zeitabständen zur Reset-Stellung der Lamellen die Elektroantriebe (15) eingeschaltet und beim Erreichen des Steuerelementes (21) durch dieses ausgeschaltet werden, wodurch alle Lamellen eine Schautafel die Reset-Stellung einnehmen.

7. Schautafel nach einem der vorhergehenden Ansprüche 1 bis 6, dadurch gekennzeichnet, daß die Antriebe an einer Seite der Lamelle in einem Rahmen (3) vorgesehen sind, der die Schautafel umgibt.

8. Schautafel nach einem der vorhergehenden Ansprüche 1 bis 7, dadurch gekennzeichnet, daß die Lamellen (2) die Grundflächen eines gleichseitigen Dreieckes aufweisen, sodaß jeweils drei Sichtflächen (7) vorgesehen sind und die Steuerung drei Steuerelemente (20) aufweist.

9. Schautafel nach einem der vorhergehenden Ansprüche 1 bis 8, dadurch gekennzeichnet, daß die Lamellen (2) einer Schautafel verschiedene Längen aufweisen, um so beliebig wählbare Umrißformen der Schautafel zu ermöglichen.

10. Schautafel nach einem der vorhergehenden Ansprüche 1 bis 9, dadurch gekennzeichnet, daß die Schautafel gewölbt ist.

11. Schautafel nach einem der vorhergehenden Ansprüche 1 bis 10, dadurch gekennzeichnet, daß jede Lamelle (2) als tragenden Körper eine Seele (4) aufweist, die sich über die Länge der Lamelle erstreckt, und die Befestigungselemente (11) für das lösbare Befestigen von Splits (7) aufweisen.

12. Schautafel nach einem der vorhergehenden Ansprüche 1 bis 11, dadurch gekennzeichnet, daß die Lamelle (2) am unteren Ende von einer die Drehachse (13) tragende Stützscheibe (6) gestützt ist und daß am oberen Ende der Lamellen obere Stützscheiben vorgesehen sind, die durch die Steuerscheiben (5) gebildet sind.

13. Schautafel nach einem der vorhergehenden Ansprüche 1 bis 12 dadurch gekennzeichnet, daß der Elektroantrieb (15, 16) und die Schaltfühler (18, 19) mittels einer Montageplatte (22) zu einer Baueinheit verbunden sind, die am Rahmen (3) befestigbar ist.

14. Schautafel nach Anspruch 11, dadurch gekennzeichnet, daß die Befestigungselemente (11) elastische Körper mit Haltenuten (10) für den Eingriff von Rastelementen (9) der Splits (7) sind.

15. Schautafel nach Anspruch 14, dadurch gekennzeichnet, daß sich die elastischen Körper (11) über den wesentlichen Teil der Länge der Lamellen (2) erstrecken.

16. Schautafel nach einem der vorhergehenden Ansprüche 1 bis 15, dadurch gekennzeichnet, daß eine von einem Taktgenerator angesteuerte Systemsteuerung (28) vorgesehen ist, die ihrerseits für jeden Elektroantrieb (15) eine Motoransteuerung (29) ansteuert, wobei die Schaltfühler (18, 19) in definierten Drehstellungen der Steuerscheibe (5) die Ausschaltung des Elektroantriebes (15) und die Systemsteuerung das Einschalten des Elektroantriebes bewirkt.
